# EUROPÄISCHE PATENTSCHRIFT

(11) **EP 0 750 707 B1**
(45) Veröffentlichungstag und Bekanntmachung des Hinweises auf die Patenterteilung: **16.12.1998**
(21) Anmeldenummer: 95911336.6
(22) Anmeldetag: 15.03.1995
(51) Int. Cl.: E04B 7/18

(54) **DACHGAUBE**
ROOF DORMER
LUCARNE

(30) Priorität: 15.03.1994 DE 9404363 U
(43) Veröffentlichungstag der Anmeldung: 02.01.1997
(73) Patentinhaber: MICHAEL CHRISTOPH GmbH, 85244 Grossinzemoos (DE)
(72) Erfinder: CHRISTOPH, Michael, D-85244 Grossinzemoos (DE)
(74) Vertreter: Grünecker, Kinkeldey, Stockmair & Schwanhäusser Anwaltssozietät
(86) Internationale Anmeldenummer: EP9500970
(87) Internationale Veröffentlichungsnummer: WO9525208

(56) Entgegenhaltungen:
- EP-A- 0 308 105
- EP-A- 0 616 093
- DE-A- 1 804 327
- DE-A- 3 426 653
- DE-A- 3 905 953
- DE-U- 8 905 436
- FR-A- 2 683 565

## Beschreibung

Die vorliegende Erfindung betrifft eine Dachgaube für Gebäudedächer mit einer zumindest ein Fenster oder eine Türe aufweisenden Frontwand, sowie einem Gaubendach und/oder gegenüberliegenden Seitenwänden.

Herkömmliche Dachgauben für Gebäudedächer werden nach Errichtung des Dachstuhles in Zimmermannsarbeit Stück für Stück auf den Dachsparren errichtet und zusammengebaut. Dabei ist es üblich, die Seitenwände, die zumeist holz- oder blechverkleidet bzw. verputzt sind, von den Dachsparren ausgehend zu errichten, die Frontwand, die ein Fenster aufweist, aufzustellen sowie auf diesen Grundwänden ein Gaubendach zu errichten, welches anschließend verblecht oder mit Dachschindeln gedeckt wird. Dazu ergänzend wird ebenfalls das Gebäudedach gedeckt bzw. verblecht.

Eine derartige herkömmliche Dachgaube wird demzufolge in individueller Fertigung auf dem Gebäudedach errichtet, wodurch sich zum einen nicht die Genauigkeit einer Werkstattfertigung erreichen läßt, zum anderen die Fertigungszeit unflexibel und relativ lang ist. Dies führt in der Regel zu einer Verzögerung der Eindeckung des Gebäudedaches und darüber hinaus zu erhöhten Baukosten.

Im besonderen ist jedoch die herkömmliche Zimmermannskonstruktion, die traditionell von zwei massiven Eckpfosten zwischen der Front- und den angrenzenden Seitenwänden ausgeht und darauf aufbauend ein Frontfenster einsetzt, die Seitenwände beplankt, das Dach errichtet und dieses gegebenenfalls zusammen mit den Seitenwänden verblecht, nachteilig hinsichtlich des hohen Gewichtes, der aufwendigen Montage und nicht zuletzt des schlechten Lichteinfalls, der durch die klobige Riegelkonstruktion stark beschränkt ist.

Aus der DE 34 26 653 ist eine Dachgaube bekannt, bei der ein vorgefertigtes Dachteil und vorgefertigte Seitenteile jeweils als getrennte Fertigbauteile auf dem Dach montiert werden.

Aus der FR-A-2 683 565 ist eine mehrteilige Dachgaube mit umlaufenden Rahmen an den Front- und Seitenwänden bekannt, die bausatzartig auf dem Dach montierbar ist.

Aus der DE-U-89 05 436.9 ist eine Dachgaube zur Montage im Bereich eines bisherigen Dachfensters mit einem umlaufenden Grundrahmen bekannt, auf den Pfosten, Seitenteile mit Vorderseite und Dach aufgesetzt werden.

Demgegenüber liegt der vorliegenden Erfindung die Aufgabe zugrunde, eine Dachgaube zu schaffen, die leicht und unter Verwendung vorgeprüfter Elemente herstell- und insbesondere vormontierbar ist und bei hoher Variabilität der Gestaltung eine optimale Raum- und Lichtausnutzung gewährleistet.

Diese Aufgabe wird erfindungsgemäß durch die Merkmale des Anspruches 1 gelöst.

Durch die erfindungsgemäße Lösung wird es in vorteilhafter Eise erstmals möglich, die Frontwand, das Gaubendach sowie die Seitenwände bausteinartig zu montieren, so daß durch eine Kombination von jeweils unterschiedlichen Ausführungen der Frontwand, des Gaubendaches und der Seitenwände eine Individualisierung der Dachgaube erzielt werden kann, ohne die Fertigungstiefe allzu sehr zu vergrößern.

Für die einzelnen Elemente, nämlich die Frontwand, das Gaubendach und die Seitenwände, können vorzugsweise standardisierte Fensterelemente, deren Rahmenprofile direkt und paßgenau gegeneinander gefügt sind, verwendet werden, bzw. es kann hinsichtlich Stabilität, Feuchtigkeitsschutz, Schall- und Wärmedämmung auf die konstruktiven Erfahrungen und Bemessungsregeln aus dem Fensterbau zurückgegriffen werden. Überdies kann die gesamte Dachgaube in Leichtbauweise vormontiert und als vormontierte Einheit auf das vorbereitete Dach aufgesetzt und in das Dach eingebunden werden, wodurch die Fertigungskosten bei eleganter optischer Gestaltung wesentlich gesenkt werden können. Durch den Aufbau der Dachgaube aus fensterähnlichen Rahmenprofilen kann auf die herkömmlichen massiven Riegel und Pfosten verzichtet werden, so daß der Lichteinfall in den hinter der Dachgaube liegenden Raum beträchtlich erhöht ist, da keine wie Blenden wirkende Pfosten und Riegel den Lichteinfall behindern.

Dabei ist der Rahmen der Seitenwand ausgefälzt und in diese Ausfälzung zumindest ein Seitenelement eingesetzt. Dadurch kann zu einem grundsätzlich die Individualität der Dachgaube durch verschiedene Seitenelemente weiter vergrößert werden, zum anderen erlaubt es das Erscheinungsbild der Dachgaube entsprechend den Wünschen eines Hausbesitzers auch nachträglich problemlos zu verändern. Die herkömmliche Beplankung entfällt.

Auch der umlaufende Rahmen der Frontwand ist ausgefälzt, wobei in diese Ausfälzung ein Dreh-/Kippfenster oder eine Dreh-/Kipptür eingreift. Der umlaufende Rahmen der Frontwand ist demgemäß direkt der Fenster- bzw. Türrahmen, wobei die Fenster bzw. Türöffnung maximal in bezug auf die Gesamtbreite der Dachgaube ist. Dadurch ist zum einen eine optimale Materialausnutzung als auch höchstmöglicher Lichteinfall in die Dachgaube gewährleistet.

Die Abschnitte der jeweils umlaufenden Rahmen der Frontwand, des Gaubendaches und der Seitenwand bilden einen umlaufenden, die Dachgaube begrenzenden Gaubenrahmen, der zur modulartigen Montage der kompletten Dachgaube auf Dachsparren des Gebäudedaches paßgenau aufgesetzt und an diesen verankert ist. Dadurch wird es möglich, die Dachgaube in der Werkstatt zu fertigen und komplett zu montieren sowie anschließend als Ganzes auf das Dach aufzusetzen und dort zu verankern. Dies bietet die grundlegenden Vorteile, daß sowohl ein hoher Qualitätsstandard in der Fertigung erreicht als auch die Zeit, die für die Errichtung der Dachgaube auf dem Gebäudedach notwendig ist und die Eindekkung des Gebäudedaches verzögert, verkürzt werden kann. Darüber hinaus reduziert sich im Falle einer nachträglichen Montage die Schmutzbelastung der Hausbewohner beträchtlich.

Das in die Seitenwand eingesetzte Seitenelement ist entsprechend einer besonders vorteilhaften Ausführungsform eine Glasscheibe, z. B. aus Einscheibensicherheitsglas (ESG) oder Verbundsicherheitsglas (VSG). Optisch wirkt die Dachgaube dadurch sehr transparent und zudem erhöht sich der Lichteinfall in den Raum unter der Dachgaube noch weiter, wodurch dieser eine besonders helle und freundliche Atmosphäre ausstrahlt. Die Dachgaube besteht gemäß dieser Ausführung rundum aus zusammengesetzten Fensterelementen. Die jeweils umlaufenden Rahmen, die als Fensterrahmen dienen, bilden ein Gerippe für die Verglasung. Ein freier Blick nach allen Seiten ist möglich. Dabei kann die Seitenwand auch zu öffnende Flügel, z.B. Fensterflügel oder optisch gestaltete, lichthalb- oder -undurchlässige Flügel, die geöffnet werden können, aufweisen.

Ebenso günstig ist es, das Seitenelement als Füllungsplatte, z. B. als Sandwichplatte mit PUR-Schaumstoffüllung, auszuführen. Dadurch gelingt es, die Dachgaube und den darunter liegenden Raum sehr gut gegen Wärme bzw. gegen Kälte zu isolieren, so daß sich ein gleichmäßiges und angenehmes Raumklima erzielen läßt. Überdies können beliebige Spiegel- und Farbeffekte gestalterisch erhalten und eingesetzt werden.

Vorzugsweise kann ein Brüstungselement an einer Dachsparre befestigt sein, auf der der umlaufende Rahmen des Gaubendaches montiert ist. Somit können eventuelle Ungenauigkeit der relativ langen und großen Dachsparren ausgeglichen werden, Paßungenauigkeiten der Dachgaube sind ausgeschlossen.

Der Rahmen des Gaubendaches ist derart ausgebildet, daß er deckelartig auf die Front- und die Seitenwand aufgesetzt ist. Dazu weist der Rahmen des Gaubendaches günstigerweise einen kassettenförmigen Falz auf, der eine Außenseite der Rahmen der Front- und Seitenwand überlappt. Der Rahmen des Gaubendaches schließt dadurch wasser- und winddicht mit dem Rahmen der Front- und Seitenwand ab und gewährleistet dadurch darüber hinaus eine hohe Stabilität des Gaubendaches.

Dabei vereinfacht es vorteilhafterweise die Fertigung des Gaubendachrahmens, daß der kassettenförmige Falz durch ein Außenprofil ausgeprägt ist, das am Rahmen des Gaubendaches befestigt ist. Dies ermöglicht es, ein einfaches Standardprofil zu verwenden und auf einen speziellen, die gewünschte Geometrie aufweisenden Fräser zu verzichten.

Nach einer weiteren besonders vorteilhaften Ausführungsform weist das Gaubendach eine Dämmplatte auf, welche in den Rahmen des Gaubendaches eingesetzt ist und den durch die Dachgaube eingeschlossenen Innenraum begrenzt, wobei diese Dämmplatte zusammen mit dem Rahmen des Gaubendaches auf der Front- und Seitenwand aufliegt. Dies gewährleistet eine besonders hohe Wärme- bzw. Kältedämmung der Dachgaube.

Die erfindungsgemäße Dachgaube ist weiterhin darin besonders günstig ausgebildet, daß der Rahmen des Gaubendaches jeweils mit den Rahmen der Front- und der Seitenwand verbolzt ist. Zum einen erhält die Dachgaube dadurch eine höhere Stabilität und ist paßgenau miteinander verbunden, zum anderen sind nach außen und innen keine optisch unschönen Verbindungselemente sichtbar. Ebenso möglich ist es jedoch, die Verbindung der Rahmen miteinander durch Verschrauben oder eine entsprechende Verbindungsart sicherzustellen.

Vorzugsweise weist der Rahmen der Seitenwand einen Falz auf, der den Rahmen der Frontwand überlappt. Dadurch wird sowohl ein die Wärmedämmung der Dachgaube beeinträchtigender Luftzug zwischen den Fügeflächen der Front- und Seitenwand hindurch sicher verhindert als auch Feuchtigkeit zuverlässig davon abgehalten, zur Innenseite der Dachgaube zu kriechen. Vorzugsweise kann zusätzlich zu der Überfälzung eine (wetterfeste) äußere Abdeckplatte zur Überdeckung der Fuge zwischen Front- und Seitenwandrahmen angeordnet sein.

Dabei ist der Rahmen der Frontwand mit dem Rahmen der Seitenwand vorzugsweise durch Bolzen paßgenau verbunden und zusätzlich in einer Nut-Feder-Verbindung fest miteinander verleimt, wodurch sowohl eine sichere und stabile Verbindung als auch eine hohe Paßgenauigkeit und Maßhaltigkeit gewährleistet ist. Die Rahmenverbindung zwischen Front- und Seitenwand kann alternativ auch durch eine durchgehende Feder oder Leimplättchen erfolgen. Die Rahmen selbst können vorzugsweise aus Holz, Kunststoff oder einer Holz(innen)/Aluminium(außen)-Kombination bestehen.

Entsprechend einer weiteren vorteilhaften Ausgestaltung der Erfindung ist das Brüstungselement, auf das der Gaubenrahmen aufgesetzt ist, mit einem Winkeleisen an der Dachsparre des Gebäudedaches befestigt. Auf diese Weise ist die Verbindung besonders einfach, dennoch besitzt sie eine hohe Stabilität.

In vorteilhafter Weise ist dabei die Dachsparre und zumindest ein Teil des Brüstungselementes durch eine Isolierplatte verkleidet. Dies bietet zum einen eine ansprechend Optik der Dachgaube von innen, zum anderen ist die Dachgaube sehr gut gegen Kälte bzw. Wärme gedämmt.

In einer besonders vorteilhaften Ausgestaltung der Erfindung ist das Gaubendach verblecht, derart, daß die Verblechung über das am Gaubendachrahmen befestigte Außenprofil heruntergezogen ist. Die aus Holz geformten Außenprofile, die aufgrund ihrer horizontalen Anordnung Feuchtigkeit halten würden, sind dadurch vor Feuchtigkeit und somit Fäulnis geschützt. Eine lange Lebensdauer der Dachgaube ist demzufolge gewährleistet.

Darüber hinaus ist es noch günstiger, die Verblechung des Gaubendaches unterhalb des Außenprofiles einzuschlagen und mit der Front- und Seitenwand zu verbinden. Zusätzlich zum Schutz der Holzelemente des Gaubendaches vor Feuchtigkeit ist dadurch sichergestellt, daß unter den Dachvorsprüngen der Dachgaube keine Insekten und kein Ungeziefer nisten kann. Das Fenster in der Frontwand der Dachgaube ist somit jederzeit unbeschwert zu öffnen.

In einer weiteren Ausführungsform der Erfindung ist das Gaubendach verglast. Der Lichteinfall in den unter der Dachgaube liegenden Raum und entsprechend die natürliche Helligkeit dieses Raumes werden dadurch beträchtlich erhöht, so daß die Wohnqualität des Raumes erheblich steigt. Darüber hinaus vermittelt eine derartig transparente, wintergartenähnliche Ausbildung der Dachgaube ein naturnahes Wohngefühl.

Dabei standardisiert und vereinfacht es die Fertigung, daß der Rahmen des Gaubendaches ausgefälzt ist und in dieser Ausfälzung zumindest eine Glasplatte eingesetzt ist. Auch das Dach kann dadurch als Fensterelement gefertigt werden. In dieser besonderen Ausführungsform besteht die Dachgaube als ausschließlich aus Fensterelementen, was ihre transparente Wirkung noch weiter erhöht.

Entsprechend besonderen Ausgestaltungen der Erfindung ist das Gaubendach ein Satteldach, Walmdach, Schleppdach, Segmentrundbogendach oder ein Flachdach.

Ebenso ist es möglich, daß das Gaubendach zusammen mit den Seitenwänden, die in diesem Falle schräg gestellt sind, ein Trapezdach bildet.

Diese Ausführungsformen ermöglichen es in vorteilhafter Weise, die Dachgaube in großer Vielfalt an die Architektur des Gebäudes sowie an die Bauvorschriften anzupassen.

Nach einer anderen Ausführungsform einer erfindungsgemäßen Dachgaube sitzt der umlaufende Rahmen der Frontwand, der mit einer Dreh-/Kipptüre versehen ist, auf dem Fußboden des Dachgeschosses, das unter dem Gebäudedach liegt, auf und ist daran verankert. So fällt eine Brüstung gänzlich weg, wodurch ein freier Blick auch nach unten durch die Frontwand der Dachgaube hindurch möglich ist. Darüber hinaus erschließt sich dadurch eine vor der Türe liegender Dachbalkon, durch den die Wohnqualität des Dachgeschosses erheblich erhöht ist. Zudem steigert die vergrößerte Glasfläche der Frontwand die Helligkeit des Dachgeschosses weiter.

Um eine sichere Benutzung des Dachbalkones zu gewährleisten, ist weiterhin an der Dachgaube ein Geländer befestigt. Dies kann je nach Größe des Dachbalkones auch zusätzlich am Gebäudedach verankert sein.

Nach einer weiteren bevorzugten Ausführungsform der Erfindung kann die Dachgaube mit einem Rolladen versehen sein, wobei oberhalb einer Deckenplatte der Dachgaube ein Raum zur Aufnahme einer Gurtvorratsrolle des Rolladens vorgesehen ist, und die Deckenplatte eine Aussparung zur Durchführung eines Rolladengurts aufweist.

Weitere, bevorzugte Ausführungsbeispiele sind in den Unteransprüchen dargestellt.

Die Erfindung wird nachstehend anhand von Ausführungsbeispielen und zugehörigen Zeichnungen näher erläutert. In diesen zeigen:
- Fig. 1: eine erfindungsgemäße Dachgaube in Satteldachausführung in einer perspektivischen Ansicht,
- Fig. 2: eine Frontansicht der Dachgaube nach Fig. 1,
- Fig. 3: eine Seitenansicht der Dachgaube nach Fig. 1,
- Fig. 4: eine Seitenansicht der Dachgaube nach Fig. 1 in einer Schnittdarstellung,
- Fig. 5: eine Innenansicht der Dachgaube nach Fig. 1 in einer Vertikalschnittdarstellung,
- Fig. 6: eine Teilansicht einer Dachgaube nach Fig. 1 mit einer alternativen Ausführungsform einer Verblechung des Satteldaches in einer Vertikalschnittdarstellung,
- Fig. 7: eine vergrößerte Ansicht einer Verbindung einer Seitenwand und einer Frontwand der Dachgaube nach Fig. 1 in einer Horizontalschnittdarstellung,
- Fig. 8: eine Teil-Schnittdarstellung (Vertikalschnitt) einer modifizierten Ausführungsform der Verbindung der Dachgaube mit dem Dach,
- Fig. 9: eine Teil-Schnittdarstellung (Vertikalschnitt) einer modifizierten Ausführungsform der Verbindung der Dachgaube mit dem Dach,
- Fig. 10: eine Teil-Schnittdarstellung (Vertikalschnitt) ähnlich derjenigen in den Fig. 5 und 6 für eine modifizierte Ausführungsform des Dachaufbaus der Dachgaube,
- Fig. 11: eine modifizierte Ausführungsform der Verbindung einer Seitenwand mit einer Frontwand der Dachgaube ähnlich der Ausführungsform nach Fig. 7 in einer Horizontalschnittdarstellung,
- Fig. 12: eine Vertikalschnittdarstellung (Teilschnitt) einer Dachgaube mit einem Rolladen,
- Fig. 13: einen oberen Teil der Dachgaube mit Rolladen in einer gegenüber Fig. 12 um 90° gedrehten Vertikalschnittdarstellung,
- Fig. 14: einen Teil-Vertikalschnitt der Dachgaube nach Fig. 12 und Fig. 13 im Bereich der frontwandseitigen Verbindung zum Dach,
- Fig. 15: eine perspektivische Ansicht einer Dachgaube mit einem verglasten Flachdach entsprechend einer weiteren Ausführungsform,
- Fig. 16: einen Vertikalschnitt der Dachgaube nach Fig. 15,
- Fig. 17: eine perspektivische Ansicht einer Dachgaube mit Walmdach entsprechend einem weiteren Ausführungsbeispiel,
- Fig. 18: eine perspektivische Ansicht einer weiteren Ausführungsform einer Dachgaube mit einem Segmentrundbogendach (Korbbogen),
- Fig. 19: eine perspektivische Darstellung einer Dachgaube mit einem Flachdach entsprechend einer weiteren Ausführungsform,
- Fig. 20: eine perspektivische Darstellung einer Dachgaube mit einer eine Türe aufweisenden Frontwand mit angeschlossenem Balkon entsprechend einer weiteren Ausführungsform.

In den Fig. 1 bis 3 ist ein erstes Ausführungsbeispiel einer erfindungsgemäßen Dachgaube 11 dargestellt, die auf ein Gebäudedach 17 aufgesetzt ist. Die Dachgaube 11 weist dabei ein Gaubendach 1, eine Frontwand 2 und zwei sich gegenüberliegend Seitenwände 3 auf, die mit jeweils einem umlaufenden Rahmen 16, 10, 4 (siehe auch Fig. 5) versehen sind, wobei diese umlaufenden Rahmen 16, 10, 4 (nachfolgend auch als "Systemkonstruktion" oder "Systemholz" bezeichnet) zur Verbindung der Frontwand 2, des Gaubendaches 1 und der Seitenwand 3 paßgenau zusammengefügt und miteinander (vorzugsweise in einer Nut-Feder-Verbindung) verleimt sind. Abschnitte dieser umlaufenden Rahmen 10, 4, 16 des Gaubendaches 1, der Seitenwände 3 und der Frontwand 2 bilden dabei einen umlaufenden, die Dachgaube 11 begrenzenden Gaubenrahmen 20, der wie später genauer beschrieben eine Schnittstelle zwischen der Dachgaube 11 und dem Gebäudedach 17 bildet. Die Dachgaube 11 wird dabei komponentenweise - d. h. das Gaubendach 1, die Frontwand 2 sowie die Seitenwand 3 - gefertigt, sowie bereits in der Werkstatt zusammenmontiert und als integrales, modulartiges Bauteil auf das Gebäudedach gehoben und montiert. Diese modulartige Fertigbauweise vereinfacht die Montage wesentlich und verkürzt die dazu notwendige Zeit beträchtlich. Hierdurch entstehen wesentliche Vorteile hinsichtlich Fertigungsgenauigkeit, Flexibilität des Bauablaufes sowie Kosten und anfallender Schmutz. Darüber hinaus kann durch den komponentenartigen Aufbau der Dachgaube 11 das Erscheinungsbild der Dachgaube 11 leicht und durch Standardbauteile billig verändert werden. Die Rahmen 16, 10, 4 bestehen vorzugsweise aus Holz, Kunststoff oder einer Holz(innen)/Aluminium(außen)-Kombination.

In die gemäß diesem Ausführungsbeispiel rechteckige Frontwand 2 ist ein zu öffnendes Fenster 19 eingesetzt, das in üblicher Weise geklappt bzw. aufgeschwenkt werden kann, um frische Luft in das Innere des hinter der Dachgaube 11 liegenden Raumes zu lassen. Das Gaubendach 1 ist in diesem Ausführungsbeispiel ein Satteldach und begrenzt die Frontwand 2 sowie die Seitenwand 3 und dadurch den von der Dachgaube eingeschlossenen Raum nach oben hin. Die Seitenwand 3 hat die Form eines rechtwinkeligen Dreiecks, dessen rechtwinkelige Schenkel an die Frontwand 2 bzw. an das Gaubendach 1 grenzen. Die Seitenwand 3 weist dabei im Rahmen 4 eine Ausfälzung auf, in die ein Seitenelement 5 eingesetzt ist. Dieses Seitenelement ist gemäß dem dargestellten Ausführungsbeispiel eine zweiteilige Glasplatte (Einscheibensicherheitsglas oder Verbundsicherheitsglas), die durch eine Vertikalstrebe 21 geteilt ist. Die Dachgaube besteht somit rundum aus Fensterelementen, die durch die umlaufenden Rahmen 16, 4 aneinandergefügt sind. Diese Rahmen 16, 4 bilden dabei direkt den Fensterstock bzw. den Fensterrahmen. Die zusätzlichen Glasflächen in den Seitenwänden 3 der Dachgaube 11 ermöglichen einen wesentlich größeren Lichteinfall in den hinter der Dachgaube liegenden Raum, dessen Wohnqualität dadurch erheblich gesteigert wird, zum anderen kommt die Dachgaube 11 dadurch der architektonischen Forderung nach Leichtigkeit und Transparenz nahe. Alternativ kann, auch teilweise, als Seitenelement 5 eine Thermo-Sandwich-Platte mit PUR-Schaumstoffüllung zwischen, gegebenenfalls farbigen, Glas- oder Kunststoffpaneelen, eine Kunststoffplatte, DKS-Schichtstoffplatte, PVC-Hartplatte, Aluminiumplatte (blank oder eloxiert), Holzfaserplatte, Glas- oder Fassadenplatte vorgesehen sein (auch in Kombination miteinander). Das Seitenelement 5 kann auch mit einem oder mehreren zu öffnenden Flügeln versehen sein.

In den Fig. 4 und 5 ist jeweils in Schnittdarstellung der genauere Aufbau der Dachgaube 11 gezeigt. Der umlaufende Gaubenrahmen 20, der abschnittsweise vom Gaubendach 1, der Seitenwand 3 und der Frontwand 2 definiert ist, sitzt im Bereich der Seitenwand 3 auf einer Dachsparre 7 auf und ist durch ein Winkeleisen 15 an der Dachsparre 7 befestigt, so daß eine einfache und doch sehr stabile Befestigung der Dachgaube 11 auf dem Gebäudedach 17 gewährleistet ist. Im Bereich der Frontwand 2, wie im besonderen aus Fig. 4 ersichtlich ist, ist zwischen den Dachsparren 7 ein Brüstungselement 6 dazu quer eingefügt, so daß der umlaufende Gaubenrahmen 20 darauf aufliegt. Neben einer weiter erhöhten Stabilität der Verbindung zwischen der Dachgaube 11 und dem Gebäudedach 17 ist durch das Brüstungselement 6 ein zuverlässiges Abdichten der Dachgaube 11 gegenüber der Umgebung gewährleistet. Dadurch daß die Dachgaube 11 mit dem umlaufenden Gaubenrahmen 20 lediglich rundum auf das Gebäudedach 17 aufgesetzt wird, ist die Montage des Gebäudedaches 11 weitestgehend vereinfacht.

Eine gegen Nässe dichtende Verbindung zwischen der Dachgaube 11 und den Dachziegeln 21 des Gebäudedaches 17 ist durch eine U-förmig gebogene Blechrinne 22 gewährleistet. Diese greift mit einer ihrer U-förmigen Flanken unter den Dachziegeln 21 und ist an ihrer gegenüberliegenden U-seitigen Flanke unter einen Falz 23 der Seitenwand 4 eingefügt. Regenwasser wird dadurch abgeleitet und die Dachsparre 7 sicher vor Feuchtigkeit geschützt.

Nach innen ist die Dachsparre 7 sowie zumindest teilweise der darauf aufsitzende Gaubenrahmen 20 durch eine Isolierplatte 14 verkleidet, wodurch zum einen der hinter der Dachgaube 11 liegende Innenraum noch besser gegen Wärme bzw. Kälte isoliert ist, zum anderen die Innenseite der Dachgaube 11 optisch ansprechend wirkt.

Der Rahmen 4 der Seitenwand 3 weist in der Ausfälzung 26, in der die Glasplatte 5 eingesetzt ist, einen Innenfalz 24 auf, gegen den die Glasplatte 5 anliegt. Zu einer Innenseite des Rahmens 4 der Seitenwand 3 hin ist die Glasplatte 5 durch eine Halteleiste 25, die an der Glasplatte 5 anliegt und am Rahmen 4 befestigt ist, gesichert.

Anstelle der in diesem Ausführungsbeispiel geschilderten Glasplatte 5 kann in gleicher Weise alternativ eine Füllungsplatte, wie z. B. eine DKS-Schichtstoffplatte, eine PVC-Hartplatte, eine Aluminium- oder Holzplatte (ggf. mit verschiedenen Decklagen für innen und außen) eingesetzt werden, wodurch die Dämmung der Dachgaube 11 gegen Kälte und Wärme verbessert wird.

Das Gaubendach 1 weist einen Rahmen 10 auf, der deckelartig auf die Frontwand 2 sowie die Seitenwand 3 aufgesetzt ist. Dabei überlappt ein kassettenförmiger Falz 8 am Gaubendachrahmen 10 eine Außenseite des Rahmens 16 der Frontwand 2 sowie des Rahmens 4 der Seitenwand 3, so daß der Dachgaube 11 Stabilität verliehen wird, und das Gaubendach 1 mit der Front- und Seitenwand 2, 3 dicht gegen Feuchtigkeit oder etwaige Zugluft verbunden ist.

Der kassettenförmige Falz 8 wird dabei von einem Außenprofil 9 gebildet, das am Rahmen 10 des Gaubendaches 1 befestigt ist. Das Außenprofil 9 ist in üblicher Weise an den Rahmen 10 des Gaubendaches 1 gefügt, wodurch eine einfache Fertigung des Gaubendaches 1 gewährleistet ist.

An einer Innenseite des polygonartig geschlossenen Rahmens 10 des Gaubendaches 1 ist eine den durch die Dachgaube 11 eingeschlossenen Innenraum begrenzende Dämmplatte 12 in den Rahmen 10 eingesetzt, die zusammen mit dem Rahmen 10 auf der Frontwand 2 und der Seitenwand 3 aufliegt. Diese Dämmplatte 12 dient zum einen der thermischen Isolierung des Gaubendaches 1, zum anderen als optischer Abschluß des von der Dachgaube 11 begrenzten Innenraumes.

Der deckelartig auf die Rahmen 16, 4 der Front- und Seitenwand 2, 3 aufgesetzte Rahmen 10 des Gaubendaches 1 ist jeweils mit dem Rahmen 16 der Frontwand 2 sowie mit dem Rahmen 4 der Seitenwand 3 verbolzt und verleimt (Verbindungsbolzen 18a). Neben einem einfachen paßgenauen Zusammenfügen gibt eine derartige Verbolzung der Verbindung zwischen der Frontwand 2, der Seitenwand 3 und dem Gaubendach 1 zusätzlich Stabilität.

Wie aus Fig. 7 ersichtlich, weist der Rahmen 4 der Seitenwand 3 einen Falz 18 auf, der den Rahmen 16 der Frontwand 2 überlappt. Der Rahmen 4 der Seitenwand 3 ist dabei ebenfalls in ähnlicher Weise mit dem Rahmen 16 der Frontwand 2 verbolzt und verleimt (Verbindungsbolzen 18a), um eine erhöhte Dichtheit der Verbindung zwischen der Seitenwand 3 und der Frontwand 2 sicherzustellen und darüber hinaus die Stabilität der gesamten Dachgaube 11 zu erhöhen.

Wie weiterhin aus Fig. 5 ersichtlich, ist das Gaubendach 1 verblecht, wobei die Verblechung 13 über das am Gaubendachrahmen 10 befestigte Außenprofil 9 heruntergezogen ist, damit über die Verblechung 13 ablaufendes Regenwasser nicht seitlich an die Seitenwand 3 tropft, sondern auf die U-förmige Blechrinne 15 bzw. den Dachziegel 21 des Gebäudedachs 17 geleitet wird.

Fig. 6 zeigt eine dazu alternative Ausführungsform, in der die Verblechung 13 des Gaubendaches 1 unterhalb des Außenprofiles 9 eingeschlagen ist und des weiteren mit der Frontwand 2 und der Seitenwand 3 verbunden ist. Neben der oben beschriebenen Führung des Regenwassers ist dadurch in erhöhtem Maße gewährleistet, daß das Außenprofil 9 sowie die Verbindung zwischen dem Rahmen 4 der Seitenwand 3 und dem Rahmen 10 des Gaubendaches 1 vor Feuchtigkeit geschützt sind.

Die erfindungsgemäße Dachgaube 11 nach dem vorliegenden Ausführungsbeispiel besteht daher grundsätzlich aus einer dreiteiligen Fenster- bzw. Fensterrahmenkonstruktion (Rahmen 16, 4) für zwei gegenüberliegende Seitenwände 3 und eine Frontwand 2 sowie aus einem Gaubendach 1 (Rahmen 10) mit integrierter Isolier-Deckenplatte 12. Diese Konstruktionselemente sind in ihrer Gestaltung und Dimensionierung beliebig variabel, bestehen jedoch stets aus einem speziell konstruierten System, bei dem grundsätzlich die Rahmen 4, 16, 10 der Seitenwände 3, der Frontwand 2 und des Dachteiles 1 miteinander paßgenau zusammengefügt sind. Zur Aufnahme der Füllungen (z. B. Glasscheiben aus Einscheibensicherheitsglas oder Verbundsicherheitsglas) oder von Dämm- oder DKS-Schichtstoffplatten oder anderen Kunststoff-, Holz- oder Metallplatten sind innerhalb der Grundrahmen Fälze mit Halteleisten vorgesehen, die die vorgenannten festen Dämmelemente mit wetterfesten Deckplatten sowie Funktionsgläser für den Wärme-, Schall- und Wetterschutz aufnehmen können. Alle Teile werden in gleicher Weise in die Falzaufnahme der einzelnen nach Wunsch zu unterteilenden Felder eingebaut, im vorliegenden Ausführungsbeispiel weisen die Seitenwände 3 zum Beispiel zwei Felder auf. Der Einbau dieser Füllelemente in die Fälze erfolgt dauerplastisch.

Im Rahmen der aus den Seitenwänden 3 und der Frontwand 2 bestehenden Fenster- bzw. Fensterrahmenkonstruktion ist es auch möglich, Lüftungsmöglichkeiten in Form von Dreh-, Drehkipp-, Kipp-, Schwing-, Schiebe-, Fahrt-, Schiebekipp-, Vertikalschiebe- oder festverglasten Flügeln einzubauen. Alle diese unterschiedlichen und in praktisch beliebiger Kombination miteinander verwendbaren Funktionselemente (Füllungen) können innerhalb des stets gleichen, durch die Rahmenmontage bestimmten Grundsystemes verwendet und gestaltet werden, wobei alle Wärme- und Schallschutzanforderungen erfüllt werden.

Die Anschlüsse der Dachgaube 11 zum Hauptdach 17 (Dachstuhl und Eindeckung) erfolgen, wie in Fig. 5 dargestellt und vorstehend erläutert, mit einfachen und funktionssicheren Halteeinrichtungen, die auch an die jeweils örtlichen Gegebenheiten angepaßt werden können. Die seitliche Fensterlaibung bzw. der Sparrenabschluß wird entsprechend mit einer beschichteten, hochwärmedämmenden Isolierplatte abgedeckt, so daß eine Kältebrücke vermieden ist. Der Anschluß zur innenliegenden Dachhaut (z. B. einer vorhandenen Gipskarton- oder Holzdecke oder ähnlichem) wird mit einem Kunststoff-Formprofil abgedeckt. Eine Nut im Fenstersockelprofil bildet die (bewegliche) Aufnahme am oberen Abschluß dieser Laibungs-Isolierplatte. In Fig. 4 ist das Kunststoff-Formprofil mit 30 bezeichnet.

Der als Fenstersockelprofil wirksame Gaubenrahmen 20 (vgl. Fig. 5) kann in Abhängigkeit von den Erfordernissen in verschiedener Breite ausgeführt werden. Auf diesem Gaubenrahmen bzw. Fenstersockelprofil 20 sitzt die aus den Grundrahmen 4, 16 der Seitenwände 3 und der Frontwand 2 aufgebaute Systemkonstruktion der Seitenwände 3 bzw. Frontwand 2, die an dieser Stelle auch eine äußere Verblechung in einem Falzbereich aufnimmt, die über ein Gummiband 32 (Schalldämpfung) befestigt ist (siehe U-förmige Blechrinne 22 in Fig. 5). Diese wasserabführende Verblechung bzw. Rinne 22 ist zur äußeren Dachhaut hin als Verbindungselement zwischen Dachgaube 11 und Dachhaut wetterfest ausgeführt. Die Verbindung zwischen dem Gaubenrahmen 20 (Sockelprofil) und der Systemkonstruktion (Rahmen 4, 16 der Seitenwände bzw. der Frontwand) erfolgt mittels Nut- und Federverbindung (Holzfeder), die fest verleimt ist. Der Gaubenrahmen bzw. das Fenstersockelprofil 20 lagert auf einem Streichbalken 31 unter Zwischenlage eines Gummibandes 32 zur Schalldämpfung (siehe auch modifizierte Ausführungsformen in den Fig. 8 und 9).

Das Systemholz (Rahmen) nimmt mit Falzleiste 24 und/oder Halteleiste 25 als Füllung entsprechende Dämmplatten und/oder Gläser für den Schall- und Wärmeschutz auf, die mit Glas, Metall, Holz, Kunststoff oder anderem wetterfesten Material beschichtet sind. Mit einer Doppelfälzung können sowohl in der Seitenwand 3 als auch in der Frontwand 2 bewegliche Flügelteile mit eingebaut werden.

Wie die Fig. 7 und 11 für eine Eckverbindung zwischen Seitenwand 3 und Frontwand 2 verdeutlichen, werden die Rahmen 4 und 16 durch eine Profilierung 18 im senkrechten Pfosten der Seitenwand 3 hin zur ebenfalls profilierten Kante des seitlichen Pfostens des Rahmens 16 der Frontwand 2 verbunden. Durch Nut- und Federverleimung wird diese Eckverbindung in durchgehender Weise extrem fest und dauerhaft verbunden. Zugleich erfolgt eine Verbindung durch Verbindungsbolzen 18a. Die nach außen gerichteten Fugen sind konstruktiv mit der Überfälzung 18 abgedeckt. Die innere Fuge wird durch die Halteleiste 25 abgedeckt, die zugleich zur Halterung der Seitenwandfüllung 5 dient.

Eine untere Verblechung 33 (siehe Fig. 4) wird am Gaubenrahmen 20 durch eine Ausfälzung wetterfest aufgenommen. Andererseits wird sie nach unten über den Gaubenrahmen (Fenstersockelprofil) 20 und unter nachfolgender Abwinkelung über die äußere Dachhaut hinreichend weit weggeführt.

Bei Einbau eines Flügels wird der untere Bereich durch eine spezielle Regenschiene zwischen dem Rahmensystem und dem Flügel abgedeckt. Rundum erhält der Flügel eine Gummilippe zur Fugendichtung.

Zur Unterteilung der gewählten Füllungen (Seitenwandfüllung 5) können auch zum Gesamtsystem passende Sprossen eingebaut werden (vgl. z. B. die Vertikalstrebe 21 in Fig. 3), diese können z. B. zur Trennung verschiedenartiger Füllungen (glasfarbige Platte) verwendet werden. Diese Sprossen oder Vertikalstreben werden durch Dübelverbindung in das System, d. h. in die Grundrahmenkonstruktion verankert.

Die Füllungen sind nachträglich einzeln austauschbar, um z. B. eine andere Optik oder einen anderen Bedarf der Gaubennutzung abzudecken. Bauphysikalische Einflüsse werden durch die dampfdruckfesten Materialien der Füllungen (Glas, Metall, Kunststoff, Folien etc.) abgewehrt. Alle Oberflächen dieser dreiseitigen Fensterkonstruktion sind in sämtlichen Farben teilweise oder fertig behandelt.

Hinsichtlich des auf diese Vertikalkonstruktion (Seitenwände 3, Frontwand 2) aufgesetzten Gaubendaches 1 mit integrierter Isolier-Deckenplatte bzw. Dämmplatte 12 besteht der Grundrahmen 10 wiederum aus Holz und wird auf den Front- und Seitenwänden 2, 3 wiederum durch verleimte Nut- und Federverbindung befestigt. In seiner Eigenschaft als (verwindungssteife) statische Platte trägt dieses deckenseitige Rahmen-Tragwerk dazu bei, die gesamte Dachgaube 11 sturmsicher zu gestalten.

Die senkrechten Teile (Seitenwände 3, Frontwand 2) der dreiteiligen Fensterkonstruktion bringen die in anderer Richtung notwendige Flächenaussteifung. Diese kompakte Ausführung führt dazu, daß die komplette Dachgaube 11 nur noch rundum mit Stahlwinkeln 15 am vorhandenen Dachstuhl befestigt werden muß (unterhalb der seitlichen Verblechung im Falzbereich des Sockelprofils bzw. Gaubenrahmens 20).

In Abhängigkeit von der speziellen Gestaltung der Gaube wird in dieses Rahmentragwerk der Deckenplatte bei nicht-transparentem Dach eine spezielle Trägerkonstruktion aus Massivholz (z. B. für Rund- oder Schrägdach) eingebaut, die oberseitig als tragende Dachhaut mit Holzträgerplatten verkleidet ist, um die jeweils äußerste Dachhaut hierauf befestigen zu können (Blech, Kupfer, Titanzink, Ziegel, Schindel, Schiefer etc.). Unterseitig dient eine zweite Holzträgerplatte dazu, die erforderliche Aussteifung zu erreichen sowie als Untergrund- und Befestigungsmöglichkeit für die integrierte Isolier-Deckenplatte 12 (Dämmplatte), die auch als fertiger Dachspiegel die Dachgaube 11 zum Dach hin optisch einwandfrei von innen her abschließt. Im einzelnen ist dieser Dachaufbau in den Figuren 5 und 11 dargestellt.

Eine entstehende Verleimfuge zwischen den Rahmen der Seiten- und Frontwände 4 bzw. 16 einerseits sowie dem Rahmen 10 der Dachkonstruktion andererseits wird außenseitig durch ein wetterfestes Dämmprofil (Außenprofil 9) abgedeckt. Dieses wiederum ist mit Blech 13 verkleidet, das zugleich eine abstandsbildende Tropfnase darstellt. Dieses Blech 13 wird rund um die Dachfläche verlegt oder nur als Scharrblech unter andere Dacheindeckungen eingeschoben.

Zwischen Dacheindeckung und Holzträgerplatte wird vorzugsweise eine atmungsaktive Bitumenbahn eingebracht, die das Dach ummantelt und beim oberen Dachanschluß zum Hauptdach hin große Lappen als Überstand besitzt, welche unter die Bitumenbahn des Hauptdaches gegen Wassereintritt aus dem Hauptdach eingespannt werden. Statt eines Tropfbleches kann auch eine kleine Dachrinne ausgeführt sein.

Weitere Dachformen, wie Rund- und Segmentbogendach, Flach- und Satteldach, Walm- und Korbbogendach und Ganzglasdach sind möglich und werden teilweise nachfolgend erläutert.

Bei einem Ganzglasdach mit Überkopf-Verglasung (Sicherheitsglas notwendig) wird dieses wahlweise mit Wärme- und Sonnenschutzglas ausgeführt. Entsprechende Dachformen sind in den Fig. 15, 16 dargestellt. Bezug nehmend auf Fig. 5 zeigen die Fig. 8 und 9 andere Ausführungsbeispiele für die Verbindung der Dachgaube 11 zum Hauptdach 17 in entsprechender Schnittdarstellung. Auch hier ist als untere Innenverkleidung eine vertikale Dämmstoffplatte 14 (Cosmo-Therm-Platte) zur Abdeckung des Streichbalkens 31 vorgesehen.

Während Fig. 8 einen Aufbau des Hauptdaches 17 unter Aufliegen der Dachziegel 21 auf einer Lattung 34 zeigt, die sich unter Belassung einer Hinterlüftung 36 unmittelbar auf den Dachsparren 7 abstützt, betrifft Fig. 9 (wie auch Fig. 5) eine Dachgestaltung mit innenliegender Schalung 35. In herkömmlicher Weise ist als Wärmeisolation eine Dämm-Materialschicht 37 vorgesehen, wobei das Hauptdach 17 nach innen über Gipskartonplatten 39 abgeschlossen, die sich auf einer Lattung 38 abstützen.

In den Fig. 8 und 9 ist die wasserabführende Verblechung (Rinne 22) zwischen Dachgaube 11 und Hauptdach 17 durch ein Formprofil gebildet (Doppel-U-Profil), das eine noch bessere Verbindung zum dachgaubenseitigen, gefalzten Ende des betreffenden Dachziegels 21 herstellt.

Fig. 10 zeigt eine der Darstellung in Fig. 6 entsprechende Darstellung mit geringfügiger Modifikation im Bereich der Überdeckung der Verbindung zwischen Seitenwandprofil 4 und Dachprofil 10 mittels einer Dämmplatte 40 (Cosmo-Therm-Platte), die als z. B. mit Kunststoffplatten kaschierte Thermstoffplatte ausgebildet ist. Die Dachbeblechung 13 dient dem Schutz vor Witterungseinflüssen. Für das Gaubendach 1 wird eine wasserfest verleimte Spanplatte 41 verwendet, ebenso als innere Dach-Deckenplatte, auf die von unten die Schaumstoff-Deckenplatte 12 aufgesetzt ist, die den gleichen oder einen ähnlichen Aufbau besitzt, wie die für die Gaubenwange verwendete Dämmplatte 40.

Fig. 11 zeigt eine modifizierte Eckverbindung zwischen Frontwand 2 und Seitenwand 3, ähnlich der Darstellung in Fig. 7. Hierbei sind die Rahmenteile 4 (Seitenwand) und 16 (Frontwand) wiederum durch Bolzen 18a miteinander verbunden und zusätzlich in einer Nut-Feder-Verbindung verleimt. Zur Abdeckung der Fuge zwischen beiden Rahmen 4, 16 ist in diesem Fall ein wetterfestes Überfälzungs-Paneel 42 fest mit dem Seitenwandrahmen 4 verbunden. Als Seitenwandfüllung 5 ist in diesem Fall eine Dämmstoffplatte, bestehend aus einer inneren Kunststoff-Deckschichtplatte 43, einer Polyoritan-Schaumstoffschicht 44 und einer rückseitig emaillierten Einscheibensicherheitsglasschicht 45 vorgesehen. Selbstverständlich sind auch die vorerläuterten anderen Materialien und Plattenkonfigurationen als Seitenfüllung 5 je nach Einbauzweck und optischer Gestaltung verwendbar.

Für die Verbindung der Seitenteil-, Frontwand- und Dachrahmen 4, 16, 10 können anstelle der Bolzen 18a auch eine durchgehende Feder oder Leimplättchen verwendet werden.

Fig. 12 zeigt im Teillängsschnitt ein weiteres Ausführungsbeispiel der erfindungsgemäßen Dachgaube 11, wobei diese sich von der Ausführungsform gemäß Fig. 10 im wesentlichen durch den Einbau eines Rolladens unterscheidet, der hier der Einfachheit halber nicht näher dargestellt ist. In diesem Fall ist oberhalb der Deckenplatte 12 sowie der wasserfest verleimten Spanplatte 41 ein größerer Bauraum zur Aufnahme einer um eine horizontal in der Zeichenebene verlaufende Drehachse drehbaren Gurtvorratsrolle 46 erforderlich. Der durch eine Aussparung in der Spanplatte 41 sowie der Deckenplatte 12 hindurchgeführte Rolladengurt ist mit 47 bezeichnet.

Fig. 13 zeigt die Aufnahme der Gurtvorratsrolle 46 in gegenüber Fig. 12 um 90° gedrehter Darstellung. Zur dachseitigen Bildung der Dachgaube 11 sind hier wasserfest verleimte Spanplatten 41, beblecht mit Blech 13, vorgesehen. In der Frontwand befindet sich das Fenster 19, wie auch in den anderen Darstellungen bereits gezeigt. Die Deckenplatte 12 weist eine schlitzförmige Aussparung zur Durchführung des Rolladengurtes 47 auf. Der Rolladen selbst ist der Einfachheit halber nicht dargestellt, lediglich ein Einführungsschlitz 50 mit einem Führungsblech 51 sind erkennbar, entlang derer der Rolladen nach oben und unten bewegt wird.

Fig. 14 zeigt in einer Ansicht, die derjenigen von Fig. 13 entspricht, den unteren Teil der Dachgaube 1 in dem Bereich des Aufsetzens auf das Hauptdach 21. Der Rahmen 16 stützt sich auf einem Profil 52 als Gaubenrahmen unter Einsatz eines Fensterbrettes 53, zum Beispiel aus wasserfest verleimter Spanplatte ab, der Falz ist durch ein Blech 33 abgedichtet, das auf dem Dachziegel 21 aufliegt, der sich seinerseits auf der Lattung 34 abstützt. Ein Streichbalken 31 des Hauptdaches 17 nimmt frontseitig die Gaube auf und ist innenseitig durch eine Dämmplatte 54 verblendet, die einen Aufbau ähnlich den Dämmplatten 40 oder 12 besitzt.

Gemäß einer in Fig. 15 und 16 weiteren Ausführungsform einer erfindungsgemäßen Dachgaube 11 ist ein Gaubendach 1, das hier als Flachdach ausgeführt ist, verglast. Die Dachgaube 11 besteht somit aus einem Rahmenskelett, das rundum verglast ist. Durch die zusätzliche Verglasung des Gaubendaches 1 fällt noch zusätzliches Licht in den Raum hinter der Dachgaube 11, so daß dessen natürliche Helligkeit weiter erhöht wird. Die durch das zusätzlich verglaste Gaubendach gewonnene Rundumsicht vermittelt im Bereich der Dachgaube 11 eine wintergartenähnliche Atmosphäre.

Dabei ist zur Vereinfachung und weiteren Standardisierung der Rahmen 10 des Gaubendaches 1 in ähnlicher Weise wie der oben beschriebene Rahmen 4 der Seitenwand 3 ausgefälzt, wobei in diese Ausfälzung zumindest eine Glasplatte 29 eingesetzt ist (vgl. auch Fig. 3, Fig. 4 und zugehörige Erläuterungen).

Das Gaubendach 1 kann dabei als Schleppdach ausgeführt sein. In diesem Fall ist das Gaubendach 1 in einer Schnittebene parallel zu einer Frontwand 2 eben und fällt in einer Schnittebene parallel zu einer Seitenwand 3 leicht in Richtung zur Frontwand 2 hin leicht ab, so daß Regenwasser bevorzugt zur Frontwand 2 abfließt.

Die Fig. 15 bis 22 zeigen jeweils unterschiedliche Ausführungsformen einer erfindungsgemäßen Dachgaube 11.

Gemäß Fig. 17 nach einer weiteren Ausführungsform der Erfindung ist ein Gaubendach 1 ein Walmdach, das auf eine Seitenwand 3 und eine Frontwand 2 aufgesetzt ist. Diese Ausführungsform ist ähnlich der mit Bezugnahme auf die Fig. 1 bis 7 beschriebenen Ausführungsform, in der ein Gaubendach 1 als Satteldach ausgeführt ist.

Fig. 18 zeigt ein weiteres Ausführungsbeispiel einer erfindungsgemäßen Dachgaube 11, die neben einer ein Fenster aufweisenden Frontwand 2 zwei sich gegenüberliegende Seitenwände 3 aufweist, auf die ein als Segmentrundbogendach ausgebildetes Gaubendach 1 aufgesetzt ist.

Fig. 19 zeigt eine Dachgaube 11 mit einem Flachdach 60, das seitlich und vorn etwas übersteht und zumindest eine obere Blechabdeckung 13 aufweist.

In einer anderen erfindungsgemäßen Ausführungsform, wie in Fig. 20 gezeigt, sitzt der Rahmen 16 der Frontwand 2 mit der daran vorgesehenen Dreh-/Kipptüre 28 an einem Fußboden eines Raumes, der unter dem Gebäudedach 17 liegt, auf und ist daran verankert. Dadurch wird ein Balkon 30 auf dem Gebäudedach 17 geschaffen, so daß allein durch das Anbringen der Dachgaube 11 der Wohnwert des Dachgeschosses erheblich gesteigert wird. Die große Glasfläche der Türe 28 steigert zum einen die Helligkeit des Dachgeschosses noch weiter, zum anderen ist allein durch das Wegfallen der Brüstung freier Blick auch nach unten gewährleistet.

Um ein sicheres Betreten des Balkons 30 durch die Türe 28 zu gewährleisten, ist ein Geländer 29 an der Frontwand 2 befestigt, das darüber hinaus am Gebäudedach 17 verankert ist.

## Patentansprüche

1. Dachgaube für Gebäudedächer mit einer zumindest ein Fenster oder eine Tür aufweisenden Frontwand, sowie einem Gaubendach und gegenüberliegenden Seitenwänden, **dadurch gekennzeichnet**, daß die Frontwand (2), das Gaubendach (1) und die Seitenwände (2) jeweils einen umlaufenden Rahmen (16, 10, 4) aufweisen, wobei der Rahmen (10) des Gaubendaches (1) deckelartig auf die Frontwand (2) sowie die Seitenwände (3) aufgesetzt ist und die jeweils umlaufenden Rahmen (16, 10, 4) zur Verbindung der Frontwand (2) des Gaubendaches (1) und der Seitenwände (3) miteinander verbunden sind, die Rahmen (4, 16) der Seitenwand (3) und Frontwand (2) Ausfälzungen (26, 27) aufweisen und Abschnitte der jeweils umlaufenden Rahmen (16, 10, 4) der Frontwand (2) des Gaubendaches (1) und der Seitenwände (3) einen umlaufenden, die Dachgaube (11) gebäudedachseitig begrenzenden Gaubenrahmen (20) bilden, der zur modulartigen Montage der kompletten Dachgaube auf Dachsparren (7) des Gebäudedaches (17) aufsetzbar und an diesen verankerbar ist.

2. Dachgaube nach Anspruch 1, **dadurch gekennzeichnet**, daß eine Glasscheibe als Seitenelement (5) in den umlaufenden Rahmen (4) eingesetzt ist.

3. Dachgaube nach Anspruch 1 oder 2, **dadurch gekennzeichnet**, daß eine Füllungsplatte als Seitenelement (5) in den umlaufenden Rahmen (4) eingesetzt ist.

4. Dachgaube nach zumindest einem der Ansprüche 1 bis 3, **dadurch gekennzeichnet**, daß ein Brüstungselement (6) zwischen den Dachsparren (7) befestigt ist, auf das ein zur Frontwand (2) gehöriger Abschnitt des Gaubenrahmens (20) montiert ist.

5. Dachgaube nach zumindest einem der Ansprüche 1 bis 4, **dadurch gekennzeichnet**, daß ein kassettenförmiger Falz (8) am Gaubendachrahmen (10) eine Außenseite der Rahmen (16,4) der Front- und Seitenwand (2,3) überlappt.

6. Dachgaube nach zumindest einem der Ansprüche 1 bis 5, **dadurch gekennzeichnet**, daß ein Außenprofil (9) zur Ausprägung des kassettenförmigen Falzes (8) am Rahmen (10) des Gaubendaches (1) befestigt ist.

7. Dachgaube nach zumindest einem der Ansprüche 1 bis 6, **dadurch gekennzeichnet**, daß eine den durch die Dachgaube (11) eingeschlossenen Innenraum begrenzende Dämmplatte (12) in den Rahmen (10) des Gaubendaches (1) eingesetzt ist und zusammen mit dem Rahmen (10) des Gaubendaches (1) auf der Front- und Seitenwand (2,3) aufliegt.

8. Dachgaube nach zumindest einem der Ansprüche 1 bis 7, **dadurch gekennzeichnet**, daß der Rahmen (4) der Seitenwand (3) einen Falz (18) aufweist, der den Rahmen (16) der Frontwand (2) überlappt.

9. Dachgaube nach zumindest einem der Ansprüche 4 bis 8, **dadurch gekennzeichnet**, daß das Brüstungselement (6) durch ein Winkeleisen (15) an der Dachsparre (7) befestigt ist.

10. Dachgaube nach zumindest einem der Ansprüche 4 bis 9, **dadurch gekennzeichnet**, daß die Dachsparre (7) und zumindest teilweise das Brüstungselement (6) durch eine Isolioerplatte (14) verkleidet ist.

11. Dachgaube nach zumindest einem der Ansprüche 1 bis 10, **dadurch gekennzeichnet**, daß das Gaubendach (1) verblecht ist, wobei die Verblechung (13) über das am Gaubendachrahmen (10) befestigte Außenprofil (9) heruntergezogen ist.

12. Dachgaube nach Anspruch 11, **dadurch gekennzeichnet**, daß die Verblechung (13) des Gaubendaches (1) unterhalb des Außenprofils (9) eingeschlagen und mit der Front- und Seitenwand (2,3) verbunden ist.

13. Dachgaube nach zumindest einem der Ansprüche 1 bis 12, **dadurch gekennzeichnet**, daß das Gaubendach (1) verglast ist.

14. Dachgaube nach Anspruch 13, **dadurch gekennzeichnet**, daß der Rahmen (10) des Gaubendaches (1) ausgefälzt ist und in diese Ausfälzung zumindest eine Glasplatte (29) eingesetzt ist.

15. Dachgaube nach zumindest einem der Ansprüche 1 bis 14, **dadurch gekennzeichnet**, daß das Gaubendach (1) als Satteldach, Walmdach, Schleppdach, Segmentrundbogendach oder als Flachdach ausgebildet ist.

16. Dachgaube nach zumindest einem der Ansprüche 1 bis 15, **dadurch gekennzeichnet**, daß das Gaubendach (1) zusammen mit den Seitenwänden (3), die schräg gestellt sind, ein Trapezdach bildet.

17. Dachgaube nach zumindest einem der Ansprüche 1 bis 16, **dadurch gekennzeichnet**, daß der Rahmen (16) der Frontwand (2) mit der daran vorgesehenen Türe (28) an einem Fußboden eines Rahmens unter dem Gebäudedach (17) aufsitzt und verankert ist.

18. Dachgaube nach Anspruch 17, **dadurch gekennzeichnet**, daß ein Geländer (29) mit der Frontwand (2) verbunden ist.

19. Dachgaube nach zumindest einem der Ansprüche 1 bis 18, **dadurch gekennzeichnet**, daß die Dachgaube einen Rolladen aufweist, oberhalb einer Deckenplatte (12) der Dachgaube (11) ein Raum zur Aufnahme einer Gurtvorratsrolle (46) des Rolladens vorgesehen ist und die Deckenplatte (12) eine Aussparung zur Durchführung eines Rolladengurts (47) aufweist.

## Claims

1. Roof dormer for the roofs of buildings, with a front wall having at least one window or door, and also with a dormer roof and opposed side walls, **characterised in that** the front wall (2), the dormer roof (1) and the side walls (3) have a circumferential frame (16, 10, 4) in each case, the frame (10) of the dormer roof (1) being placed in a lid-like manner on the front wall (2) and also on the side walls (3), the respective circumferential frames (16, 10, 4) for connecting the front wall (2) of the dormer roof (1) and the side walls (3) being connected to one another, the frames (4, 16) of the side wall (3) and front wall (2) having fluting mortises (26, 27), and portions of the respective circumferential frames (16, 10, 4) of the front wall (2) of the dormer roof (1) and of the side walls (3) forming a circumferential dormer frame (20) which bounds the roof dormer (11) on the roof of the building and which can be placed on rafters (7) of the roof (17) of the building for the module-like mounting of the complete roof dormer and can be anchored to the said rafters.

2. Roof dormer according to claim 1, **characterised in that** a glass pane is inserted, as a side element (5), in the circumferential frame (4).

3. Roof dormer according to claim 1 or 2, **characterised in that** a filling panel is inserted, as a side element (5), in the circumferential frame (4).

4. Roof dormer according to at least one of claims 1 to 3, **characterised in that** a parapet element (6), onto which a portion of the dormer frame (20) belonging to the front wall (2) is mounted, is fastened between the rafters (7).

5. Roof dormer according to at least one of claims 1 to 4, **characterised in that** a coffer-shaped rebate (8) on the dormer roof frame (10) overlaps an outer side of the frames (16, 4) of the front and side walls (2, 3).

6. Roof dormer according to at least one of claims 1 to 5, **characterised in that** an outer profile (9) for defining the coffer-shaped rebate (8) is fastened to the frame (10) of the dormer roof (1).

7. Roof dormer according to at least one of claims 1 to 6, **characterised in that** an insulation panel (12) bounding the inner compartment enclosed by the roof dormer (11) is inserted in the frame (10) of the dormer roof (1) and rests, together with the frame (10) of the dormer roof (1), on the front and side walls (2, 3).

8. Roof dormer according to at least one of claims 1 to 7, **characterised in that** the frame (4) of the side wall (3) has a rebate (18) which overlaps the frame (16) of the front wall (2).

9. Roof dormer according to at least one of claims 4 to 8, **characterised in that** the parapet element (6) is fastened to the rafter (7) by an angle iron (15).

10. Roof dormer according to at least one of claims 4 to 9, **characterised in that** the rafter (7) and, at least partially, the parapet element (6), is lined by an insulating panel (14).

11. Roof dormer according to at least one of claims 1 to 10, **characterised in that** the dormer roof (1) is metal-sheeted, the metal sheeting (13) being drawn down over the outer profile (9) fastened to the dormer roof frame (10).

12. Roof dormer according to claim 11, **characterised in that** the metal sheeting (13) of the dormer roof (1) is folded in underneath the outer profile (9) and connected to the front and side walls (2, 3).

13. Roof dormer according to at least one of claims 1 to 12, **characterised in that** the dormer roof (1) is glazed.

14. Roof dormer according to claim 13, **characterised in that** the frame (10) of the dormer roof (1) is mortised in fluted form and at least one glass panel (29) is inserted in the said fluting mortise.

15. Roof dormer according to at least one of claims 1 to 14, **characterised in that** the dormer roof (1) is constructed as a saddle roof, hip roof, pent roof or segmental semicircular-arch roof or as a flat roof.

16. Roof dormer according to at least one of claims 1 to 15, **characterised in that** the dormer roof (1) forms, together with the side walls (3) which are positioned obliquely, a trapezoidal roof.

17. Roof dormer according to at least one of claims 1 to 16, **characterised in that** the frame (16) of the front wall (2), with the door (28) provided thereon, sits and is anchored on a floor of a frame under the roof (17) of the building.

18. Roof dormer according to claim 17, **characterised in that** a rail (29) is connected to the front wall (2).

19. Roof dormer according to at least one of claims 1 to 18, **characterised in that** the roof dormer has a roller blind, a space for receiving a strap-storage roller (46) for the roller blind is provided above a cover panel (12) of the roof dormer (11), and the cover panel (12) has an opening for passing through a roller blind strap (47).

## Revendications

1. Lucarne pour toits d'édifices comportant une paroi frontale munie au moins d'une fenêtre ou d'une porte, ainsi qu'un toit de lucarne et des parois latérales en vis-à-vis, **caractérisée** en ce que la paroi frontale (2), le toit de lucarne (1) et les parois latérales (3) présentent respectivement un cadre (16, 10, 4) périphérique, le cadre (10) du toit de lucarne (1) étant posé comme un couvercle sur la paroi frontale (2) et sur les parois latérales (3) et les cadres (16, 10, 4) périphériques étant reliés entre eux pour assembler la paroi frontale (2) du toit de lucarne (1) et les parois latérales (3), les cadres (4, 16) de la paroi latérale (3) et de la paroi frontale (2) comportant des feuillures (26, 27) et des tronçons des cadres (16, 10, 4) périphériques de la paroi frontale (2) du toit de lucarne (1) et des parois latérales (3) formant un cadre de lucarne (20) périphérique qui délimite la lucarne (11) du côté du toit de l'édifice et qui, en vue d'un montage modulaire de la lucarne complète, peut être mis en place sur des chevrons (7) du toit (17) de l'édifice et être fixé sur ceux-ci.

2. Lucarne selon la revendication 1, **caractérisée** en ce qu'une vitre est insérée comme élément latéral (5) dans le cadre (4) périphérique.

3. Lucarne selon la revendication 1 ou 2, **caractérisée** en ce qu'une plaque de remplissage est insérée comme élément latéral (5) dans le cadre (4) périphérique.

4. Lucarne selon au moins une des revendications 1 à 3, **caractérisée** en ce qu'un élément d'appui (6) est fixé entre les chevrons (7), élément d'appui sur lequel est monté un tronçon du cadre de lucarne (20) qui fait partie de la paroi frontale (2).

5. Lucarne selon au moins une des revendications 1 à 4, **caractérisée** en ce qu'une feuillure (8) en forme de caisson réalisée sur le cadre (10) du toit de lucarne chevauche un côté extérieur des cadres (16, 4) des parois frontale et latérale (2, 3).

6. Lucarne selon au moins une des revendications 1 à 5, **caractérisée** en ce qu'un profilé extérieur (9) destiné à former la feuillure (8) en forme de caisson est fixé sur le cadre (10) du toit de lucarne (1).

7. Lucarne selon au moins une des revendications 1 à 6, **caractérisée** en ce qu'une plaque isolante (12) délimitant l'espace intérieur de la lucarne (11) est insérée dans le cadre (10) du toit de lucarne (1) et repose avec le cadre (10) du toit de lucarne (1) sur les parois frontale et latérale (2, 3).

8. Lucarne selon au moins une des revendications 1 à 7, **caractérisée** en ce que le cadre (4) de la paroi latérale (3) comporte une feuillure (18) qui chevauche le cadre (16) de la paroi frontale (2).

9. Lucarne selon au moins une des revendications 4 à 8, **caractérisée** en ce que l'élément d'appui (6) est fixé par une cornière (15) sur le chevron (7).

10. Lucarne selon au moins une des revendications 4 à 9, **caractérisée** en ce que le chevron (7) et au moins en partie l'élément d'appui (6) sont revêtus d'une plaque isolante (14).

11. Lucarne selon au moins une des revendications 1 à 10, **caractérisée** en ce que le toit de lucarne (1) comporte un revêtement en tôle, le revêtement en tôle (13) recouvrant le profilé extérieur (9) fixé sur le cadre (10) du toit de lucarne.

12. Lucarne selon la revendication 11, **caractérisée** en ce que le revêtement en tôle (13) du toit de lucarne (1) passe sous le profilé extérieur (9) et est relié aux parois frontale et latérale (2, 3).

13. Lucarne selon au moins une des revendications 1 à 12, **caractérisée** en ce que le toit de lucarne (1) est vitré.

14. Lucarne selon la revendication 13, **caractérisée** en ce que le cadre (10) du toit de lucarne (1) comporte une feuillure et qu'au moins une plaque de verre (29) est insérée dans cette feuillure.

15. Lucarne selon au moins une des revendications 1 à 14, **caractérisée** en ce que le toit de lucarne (1) est réalisé sous forme de toit en selle, de toit en croupe, de toit en appentis, de toit à arc bombé ou de toit plat.

16. Lucarne selon au moins une des revendications 1 à 15, **caractérisée** en ce que le toit de lucarne (1) forme un toit trapézoïdal avec les parois latérales (3) qui sont inclinées.

17. Lucarne selon au moins une des revendications 1 à 16, **caractérisée** en ce que le cadre (16) de la paroi frontale (2) repose et est fixé, avec la porte (28) qui y est prévue, sur un fond d'un cadre sous le toit (17) de l'édifice.

18. Lucarne selon la revendication 17, **caractérisée** en ce qu'une balustrade (29) est reliée à la paroi frontale (2).

19. Lucarne selon au moins une des revendications 1 à 18, **caractérisée** en ce que la lucarne comporte un volet roulant, un espace est prévu au-dessus d'un panneau supérieur (12) de la lucarne (11) pour loger un enrouleur de sangle (46) du volet roulant et le panneau supérieur (12) comporte un évidement destiné au passage d'une sangle (47) du volet roulant.
